# FASCICULE DE BREVET EUROPEEN

(11) **EP 1 420 427 B1**
(45) Date de publication et mention de la délivrance du brevet: **15.06.2011**
(21) Numéro de dépôt: 03104052.0
(22) Date de dépôt: 03.11.2003
(51) Int. Cl.: H01H 50/36

(54) **Actionneur électromagnétique.**
Elektromagnetischer Aktor
Electromagnetic actuator

(30) Priorité: 13.11.2002 FR 0214350
(43) Date de publication de la demande: 19.05.2004
(73) Titulaire: Schneider Electric Industries SAS, 92500 Rueil-Malmaison (FR)
(72) Inventeur: Bataille, Christian, 78180 Montigny-Le-Bretonneux (FR); Vigouroux, Didier, 95280, Jouy-Le-Moutier (FR)

(56) Documents cités:
- EP-A- 0 709 865
- US-A- 2 381 080

## Description

La présente invention se rapporte àun actionneur électromagnétique pour appareil électrique interrupteur, en particulier pour un relais, un contacteur ou un contacteur disjoncteur, dont le circuit magnétique est enroulé autour de la bobine d'excitation de l'actionneur. L'invention concerne également un appareil interrupteur muni d'un tel actionneur.

Les actionneurs électromagnétiques, ou électroaimants, des appareils interrupteurs servent àcommuter l'alimentation d'une charge électrique raccordée en aval de l'appareil. Ils comportent habituellement un circuit magnétique en matériau ferromagnétique, tel que du fer, qui est constitué d'une partie fixe et d'une partie mobile. La partie mobile, liée à des contacts mobiles, se déplace entre une position ouverte et une position fermée sous l'action d'un courant électrique circulant dans une bobine de commande, appelée bobine d'excitation, constituée par exemple par un enroulement d'un fil conducteur, généralement en cuivre. D'ordinaire, le circuit magnétique traverse une fois l'espace situé à l'intérieur de la bobine d'excitation. Lorsqu'un courant électrique de commande circule dans la bobine, il se crée de façon bien connue un champ magnétique dans le circuit magnétique qui a pour effet de rapprocher la partie mobile vers la partie fixe tendant à annuler l'entrefer du circuit magnétique. Lors de la disparition du courant électrique, le champ magnétique disparaît et la partie mobile peut revenir en position ouverte sous l'action par exemple d'un ressort de rappel.

Le document US-A-2381080 décrit un actionneur électromagnétique selon le préambule de la revendication 1.

La puissance fournie par un actionneur électromagnétique doit évidemment être adaptée au courant de puissance circulant dans la charge électrique àcommander de façon àêtre capable d'ouvrir et de fermer le circuit d'alimentation rapidement et en toute sécurité, pour un coût optimisé.

La force d'attraction de la partie mobile vers la partie fixe du circuit magnétique est pratiquement fonction du carré de l'intensité du courant électrique de commande mais aussi du carré du nombre de spires de la bobine entourant le circuit magnétique. Or, cette force d'attraction doit être suffisamment importante pour pouvoir commuter rapidement et efficacement la charge, notamment dans des appareils interrupteurs de gros calibre. Ce besoin peut alors nécessiter une augmentation du nombre de spires et/ou du courant électrique de commande et donc de la taille de la bobine d'excitation. Mais le cuivre utilisé dans la bobine est un matériau très onéreux. On cherche donc en permanence àminimiser la quantité de cuivre utilisé nécessaire pour obtenir une force d'attraction donnée.

Par contre, le matériau ferromagnétique servant àréaliser le circuit magnétique, tel que par exemple du fer, est largement moins onéreux que le cuivre employé pour former les spires de la bobine. Il serait donc particulièrement avantageux et économique de minimiser la quantité de cuivre nécessaire en la compensant par une augmentation de la quantité de fer utilisé. Un des buts de la présente invention est de répondre àcet objectif de réduction de coût tout en proposant une structure simple àfabriquer et facile à monter dans un appareil interrupteur.

Pour cela, l'invention décrit un actionneur électromagnétique pour appareil électrique interrupteur, comprenant un circuit de commande composé d'une bobine d'excitation dotée d'une ouverture centrale et un circuit magnétique composé d'une partie fixe et d'une palette mobile susceptible de se déplacer quand un courant électrique circule dans la bobine d'excitation, permettant ainsi de fermer le circuit magnétique. La partie fixe du circuit magnétique traverse plusieurs fois l'ouverture centrale de la bobine d'excitation en formant au moins une boucle. Selon un mode réalisation, La partie fixe du circuit magnétique traverse deux fois l'ouverture centrale de la bobine d'excitation en formant une boucle.

Ainsi, dans un actionneur qui comporte un circuit magnétique traversant deux fois la bobine d'excitation en formant une boucle, le champ magnétique créé lors du passage d'un courant électrique dans la bobine est multiplié par un facteur deux par rapport à un actionneur doté d'un circuit magnétique classique ne traversant qu'une seule fois cette bobine. De ce fait, on obtient avantageusement une force d'attraction qui est multipliée par un facteur quatre pour une même nombre de spires de la bobine et une même intensité de courant électrique de commande, en modifiant uniquement la structure du circuit magnétique. Grâce àcet avantage, un autre but de l'invention est de pouvoir augmenter la force d'attraction pour un volume et un encombrement donné de l'actionneur ou de pouvoir diminuer cet encombrement tout en gardant une même force d'attraction.

Selon une caractéristique, la partie fixe du circuit magnétique comprend une embase juxtaposée à deux bras non jointifs traversant l'ouverture centrale de la bobine d'excitation.

Selon une autre caractéristique, l'invention décrit un actionneur qui comprend un circuit de commande composé de X bobines d'excitation montées en série et dotées chacune d'une ouverture centrale, et un circuit magnétique composé d'une palette mobile et de X parties fixes reliées magnétiquement entre elles, chaque partie fixe du circuit magnétique traversant plusieurs fois l'ouverture centrale d'une bobine d'excitation correspondante en formant au moins une boucle.

D'autres caractéristiques et avantages vont apparaître dans la description détaillée qui suit en se référant àun mode de réalisation donné àtitre d'exemple et représenté par les dessins annexés sur lesquels :
- la figure 1 schématise un exemple d'un actionneur électromagnétique selon l'invention,
- la figure 2 montre une vue éclatée du circuit magnétique de l'actionneur de la figure 1 avec une circulation fictive d'un champ magnétique,
- les figures 3 et 4 représentent un autre exemple d'un actionneur électromagnétique, la figure 3 montrant le circuit magnétique seul et la figure 4 montrant le circuit magnétique assemblé avec les bobines d'excitation.

Un actionneur électromagnétique est utilisé dans un appareil électrique interrupteur du type relais, contacteur ou contacteur/disjoncteur. L'actionneur a pour but de commuter l'alimentation d'une charge électrique à commander en agissant sur l'ouverture ou la fermeture de contacts mobiles liés avec une partie mobile de l'actionneur, en fonction d'un courant électrique de commande. En référence aux figures 1 et 2, un tel actionneur électromagnétique comprend un circuit de commande composé d'une bobine d'excitation 20 et un circuit magnétique 10 déformable comportant une partie fixe 11 et une partie mobile 19. Le circuit magnétique 10 est réalisé dans un matériau de forte perméabilité magnétique tel qu'un matériau ferromagnétique.

La bobine d'excitation 20 comprend une armature 21, réalisée dans un matériau amagnétique, sur laquelle est enroulé un bobinage de N spires d'un fil conducteur traversé par le courant électrique de commande I. L'armature 21 présente une ouverture centrale dont les dimensions sont adaptées pour pouvoir être traversée plusieurs fois par le circuit magnétique 10. Dans les modes de réalisation présentés, la partie fixe 11 du circuit magnétique 10 traverse deux fois l'ouverture centrale de la bobine d'excitation 20 en formant une boucle.

La partie mobile 19 du circuit magnétique 10 est constituée par une palette mobile 19. La partie fixe 11 du circuit magnétique 10 comporte une embase 12, en forme approximative de U enjambant la bobine 20. L'embase 12 comporte deux montants verticaux 121,122 de chaque côté d'un socle central 123 et entoure partiellement la bobine d'excitation 20 sans traverser l'ouverture centrale de l'armature 21. Dans l'exemple schématisé, l'armature 21 de la bobine 20 est posée sur le socle central 123, de telle sorte que les deux montants verticaux 121,122 sont positionnés de part et d'autre de la bobine 20.

La partie fixe 11 comporte également deux bras transversaux 13,14 distincts et non jointifs qui viennent chacun se juxtaposer contre un des montants verticaux, respectivement 121,122, en traversant chacun l'ouverture centrale de l'armature 21. Préférentiellement, pour des raisons de simplification et de coût de fabrication, les bras transversaux 13 et 14 sont de forme identique et traversent l'ouverture centrale suivant deux axes sensiblement parallèles. De simples moyens de guidage appropriés, par exemple en matière plastique, peuvent être avantageusement aménagés à l'intérieur de l'ouverture centrale de l'armature 21, de manière à guider et à maintenir les deux bras transversaux 13,14 à une distance suffisante l'un de l'autre, pour ne pas perturber la circulation du champ magnétique et pour éviter les fuites entre les bras 13,14.

Les figures 1 et 2 montrent ainsi que le bras transversal 13 possède une première extrémité 136 qui vient se juxtaposer contre la paroi interne du montant vertical 121 (en l'occurrence contre le haut de la paroi interne), et possède une seconde face supérieure 135 venant en vis-à-vis d'une extrémité de la palette mobile 19. De manière symétrique, le bras transversal 14 possède une première extrémité qui vient se juxtaposer contre la paroi interne de l'autre montant vertical 122 (en l'occurrence contre le haut de la paroi interne), et possède une seconde face supérieure 145 venant en vis-à-vis de l'extrémité opposée de la palette mobile 19. L'entrefer du circuit magnétique 10 est alors constitué par l'espace formé entre les extrémités de la palette mobile 19 et les secondes faces supérieures 135,145 des bras transversaux 13,14. Par ailleurs, les différents éléments en contact 135,145,19, 136,121,122 sont agencés pour minimiser les éventuels entrefers résiduels entre eux, lorsqu'ils sont accolés. Ainsi, dans le mode de réalisation présenté, les faces 135,145 sont planes pour se juxtaposer contre une face inférieure plane de la palette mobile 19. De même, les premières extrémités sont planes pour se juxtaposer contre les parois internes planes des montants verticaux. On pourrait aussi envisager d'autres formes complémentaires entre éléments en contact.

De façon connue, lorsqu'un courant électrique de commande circule dans la bobine 20, cela crée un champ magnétique dans le circuit magnétique 10 générant une force d'attraction qui a tendance à réduire l'entrefer. En conséquence, la palette mobile 19 se déplace en direction des faces supérieures 135,145 des bras 13,14, contribuant ainsi à fermer le circuit magnétique 10. Habituellement, un entrefer minimum est conservé même en position attirée grâce à l'adjonction de butées ou de pastilles. Lorsque le courant de commande disparaît, le retour de la palette 19 en position initiale peut être assurée par des moyens divers non représentés, tels qu'un ressort de rappel.

Lors de la présence d'un courant électrique de commande dans la bobine 20, le champ magnétique B circulant à l'intérieur du circuit magnétique 10 parcourt le chemin suivant, matérialisé sommairement par les flèches de la figure 2 :
- la palette mobile 19,
- la face supérieure 135 d'un des deux bras transversaux, par exemple le bras 13, puis l'extrémité 136 du bras 13,
- le premier montant vertical 121 de l'embase 12,
- le socle 123 de l'embase 12,
- le second montant vertical 122 de l'embase 12,
- l'extrémité de l'autre bras transversal 14, puis la face supérieure 145 du bras 14,
- la palette mobile 19.

Un courant électrique circulant en sens inverse dans la bobine 20 aboutirait évidemment à un chemin inverse du champ magnétique B. La boucle de la partie fixe 11 entourant une partie de la bobine 20 et passant par l'ouverture centrale de la bobine 20 est donc formée par : un bras transversal 13, l'embase 12 et l'autre bras 14. Comme l'embase 12 est agencée pour que ses deux montants verticaux 121,122 soient positionnés de part et d'autre de la bobine 20, le champ magnétique B circulant dans les bras 13,14 traverse toujours l'ouverture centrale de la bobine 20 dans le même sens. En conséquence, le champ magnétique B traverse avantageusement deux fois dans le même sens l'ouverture centrale de la bobine d'excitation 20.

Lorsqu'un circuit magnétique traverse une fois la bobine d'excitation, le champ magnétique B créé est proportionnel à (N*I), N représentant le nombre de spires de la bobine et I l'intensité du courant de commande. Lorsque le circuit magnétique traverse Y fois la bobine 20 dans le même sens, le champ magnétique B est alors proportionnel à (Y*N*I). Donc, dans l'exemple des figures 1 et 2, le champ magnétique B est proportionnel à (2*N*I) jusqu'à saturation des matériaux magnétiques, c'est-à-dire qu'il est deux fois plus important que dans une solution classique où le circuit magnétique ne traverserait qu'une fois l'ouverture centrale de la bobine d'excitation. Avec une telle solution classique, il faudrait en conséquence doubler le nombre de spires N de la bobine ou doubler l'intensité du courant I pour avoir un champ magnétique équivalent, ce qui engendrerait des inconvénients liés au prix du cuivre àutiliser pour la bobine, àla taille de la bobine et/ou àl'augmentation de la chaleur à dissiper. Les sections des différents éléments en matériau magnétique sont déterminées pour que le circuit magnétique 10 présente un minimum de saturation magnétique dans les plages d'utilisation de l'actionneur.

Comme la force d'attraction F d'un actionneur électromagnétique est proportionnelle au carré du champ magnétique B, F est alors proportionnelle à 4*(N*I)², ce qui fait que la solution décrite ci-dessus permet de multiplier par 4 la force d'attraction F d'un actionneur électromagnétique dont le circuit magnétique 10 traverse deux fois la bobine 20, ce qui procure un avantage considérable par rapport au faible coût de la solution.

Selon une variante, on aurait pu aussi envisager un circuit magnétique traversant plus que deux fois, par exemple Y fois, la bobine d'excitation de façon àformer Y-1 boucles passant par l'ouverture centrale de la bobine 20. Dans ce cas, la force d'attraction F aurait été augmentée d'un facteur égal au carré du nombre de passages Y dans l'ouverture de la bobine.

Dans un autre mode de réalisation, l'actionneur électromagnétique comprend un circuit de commande composé de X bobines d'excitation montées en série et dotées chacune d'une ouverture centrale, et un circuit magnétique composé d'une seule partie mobile, telle qu'une palette mobile, et de X parties fixes reliées magnétiquement entre elles, chaque partie fixe du circuit magnétique traversant plusieurs fois l'ouverture centrale d'une bobine d'excitation correspondante en formant au moins une boucle.

Ainsi, les figures 3 et 4 montrent un circuit de commande composé de deux bobines 20,20' reliées électriquement en série. Ces bobines d'excitation sont par exemple chacune identiques à la bobine 20 de la figure 2. Le circuit magnétique 10' comporte une palette mobile 19' et deux parties fixes reliées magnétiquement entre elles par une pièce de liaison 18', telle qu'un barreau en matériau ferromagnétique. Chaque partie fixe est par exemple identique àla partie fixe 11 décrite dans les figures 1 et 2. Ainsi, la première partie fixe et la seconde partie fixe comportent chacune une embase, respectivement 12 et 12', juxtaposée à deux bras transversaux, respectivement 13,14 et 13',14', qui traversent l'ouverture centrale de la bobine d'excitation correspondante, respectivement 20 et 20'.

Le rôle de la pièce de liaison 18' est de relier les deux bras médians du circuit magnétique 10', àsavoir un bras 14 de la première partie fixe et un bras 13' de la seconde partie fixe adjacente, de manière à assurer la continuité du champ magnétique circulant dans l'ensemble du circuit magnétique 10'. Préférentiellement, afin d'utiliser deux parties fixes identiques et ainsi simplifier la fabrication de l'actionneur, la pièce de liaison 18' est conçue de façon àrelier les parties fixes en enjambant les bobines 20,20'.

Les deux extrémités de la palette mobile 19' sont pourvues de deux excroissances 191',192' comportant chacune une face polaire, ou face de retour de fer, qui sont placées en vis-à-vis des faces supérieures des bras placés aux deux extrémités des parties fixes du circuit magnétique 10'. Dans l'exemple des figures 3 et 4, la face polaire 191' est en vis-à-vis de la face supérieure 135 du bras 13 de la première partie fixe et la face polaire 192' est en vis-à-vis de la face supérieure 145' du bras 14' de la seconde partie fixe. L'entrefer du circuit magnétique 10' est alors constitué par l'espace formé entre les faces polaires 191',192' de la palette mobile et les faces supérieures 135,145' des bras correspondants. Les excroissances 191',192' ont une hauteur suffisante pour permettre le positionnement de la palette mobile 19' au-dessus de la pièce de liaison 18' àune distance suffisante pour ne pas gêner la circulation du champ magnétique dans le circuit magnétique 10' ni générer trop de fuites entre la pièce de liaison 18' et la palette mobile 19', même en position attirée.

Lors de la présence d'un courant électrique de commande I dans les bobines 20,20' le champ magnétique B' circulant à l'intérieur du circuit magnétique 10' parcourt le chemin suivant : la palette mobile 19', le bras 13, l'embase 12, le bras 14, la pièce de liaison 18', le bras 13', l'embase 12', le bras 14', et enfin la palette mobile 19'. Ainsi, le champ magnétique B' circule toujours dans le même sens dans les quatre bras 13,14,13',14' et donc traverse l'ouverture centrale de chaque bobine d'excitation 20,20' deux fois dans le même sens.

Dans un tel actionneur, le champ magnétique B', créé par la circulation d'un courant de commande I dans les 2*N spires des bobines 20,20' en série, est proportionnel à (2*(2*N)*I) jusqu'àsaturation des matériaux magnétiques, ce qui fait que la force d'attraction F' est alors proportionnelle à 16*(N*I)². La différence par rapport à un actionneur classique est particulièrement intéressante puisqu'un actionneur classique, c'est-à-dire dont le circuit magnétique ne traverserait qu'une seule fois chaque bobine 20,20', et comprenant 2*N spires, ne procurerait qu'une force d'attraction proportionnelle à 4*(N*I)².

De façon équivalente, une extension de ce mode de réalisation permet d'utiliser X bobines en série, X parties fixes de circuit magnétique en série au moyen de X-1 pièces de liaison et 1 palette mobile, procurant ainsi une force d'attraction proportionnelle à (X*(2*N)*I)².

Les dispositions décrites dans le brevet présentent également l'avantage de proposer un actionneur très facile àassembler lors de sa fabrication. En effet, en raison de la présence des deux bras transversaux séparés composant la partie fixe, la boucle du circuit magnétique autour de la bobine peut être assemblée de la façon suivante : l'armature 21 avec la bobine 20 déjàbobinée est d'abord posée sur le socle 123 de l'embase 12 entre les montants verticaux 121,122, puis les bras 13 et 14 sont insérés, éventuellement guidés dans l'ouverture par des moyens de guidage simples, de chaque côté dans l'ouverture centrale de la bobine 20 pour venir se plaquer contre les montants 121,122. L'ensemble de l'actionneur peut alors être introduit tel quel dans un boîtier de l'appareil interrupteur assurant le maintien des bras 13 et 14 en position, sans nécessiter d'autres moyens de fixation des bras.

Diverses autres solutions moins avantageuses sont néanmoins possibles, comme la fabrication de la partie fixe 11 du circuit magnétique en une seule pièce réalisée en fer fritté, puis la mise en place de l'armature 21 en deux parties distinctes assemblées autour du circuit magnétique 11 et enfin la réalisation de l'enroulement de la bobine 20 autour de l'armature 21 ainsi montée.

## Revendications

1. Actionneur électromagnétique pour appareil électrique interrupteur, comprenant un circuit de commande composé d'une bobine d'excitation (20) dotée d'une ouverture centrale et un circuit magnétique (10) composé d'une partie fixe (11) et d'une palette mobile (19) susceptible de se déplacer quand un courant électrique circule dans la bobine d'excitation (20), **caractérisé en ce que** la partie fixe (11) du circuit magnétique (10) traverse plusieurs fois l'ouverture centrale de la bobine d'excitation (20) en formant au moins une boucle.

2. Actionneur électromagnétique selon la revendication 1, **caractérisé en ce que** la partie fixe (11) du circuit magnétique (10) traverse deux fois l'ouverture centrale de la bobine d'excitation (20) en formant une boucle.

3. Actionneur électromagnétique selon la revendication 2, **caractérisé en ce que** la partie fixe (11) du circuit magnétique (10) comprend une embase (12) juxtaposée à deux bras (13,14) non jointifs traversant l'ouverture centrale de la bobine d'excitation (20).

4. Actionneur électromagnétique selon la revendication 3, **caractérisé en ce que** les deux bras (13,14) sont de forme identique.

5. Actionneur électromagnétique selon la revendication 3, **caractérisé en ce que** le champ magnétique circulant dans le circuit magnétique (10) parcourt un chemin passant par la palette mobile (19), un premier des deux bras (13), l'embase (12), le second bras (14) avant de revenir à la palette mobile (19), le passage du champ magnétique se faisant dans le même sens dans les deux bras (13,14).

6. Actionneur électromagnétique selon l'une des revendications précédentes, **caractérisé en ce qu'**il comprend un circuit de commande composé de X bobines d'excitation (20,20') montées en série et dotées chacune d'une ouverture centrale, et un circuit magnétique (10') composé d'une palette mobile (19') et de X parties fixes reliées magnétiquement entre elles, chaque partie fixe du circuit magnétique traversant plusieurs fois l'ouverture centrale d'une bobine d'excitation (20,20') correspondante en formant au moins une boucle.

7. Actionneur électromagnétique selon la revendication 6, **caractérisé en ce que** le circuit de commande est composé de deux bobines d'excitation (20,20') montées en série, et le circuit magnétique (10') est composé d'une palette mobile (19') et de deux parties fixes reliées magnétiquement entre elles.

8. Actionneur électromagnétique selon la revendication 6, **caractérisé en ce que** chaque partie fixe du circuit magnétique (10') comporte une embase (12,12') juxtaposée à un premier bras (13,13') et à un second bras (14,14') traversant chacun l'ouverture centrale de la bobine d'excitation correspondante (20,20').

9. Actionneur électromagnétique selon la revendication 8, **caractérisé en ce que** le circuit magnétique (10') comporte une pièce de liaison (18') entre un bras (14) d'une première partie fixe du circuit magnétique et un bras (13') d'une seconde partie fixe adjacente du circuit magnétique.

10. Appareil électrique interrupteur **caractérisé en ce qu'**il comporte un actionneur électromagnétique selon l'une des revendications précédentes.

## Claims

1. Electromagnetic actuator for an electrical switching device, comprising a control circuit composed of a field coil (20) having a central opening and a magnetic circuit (10) composed of a fixed part (11) and a movable strip (19) which can move when an electric current flows in the field coil (20), **characterized in that** the fixed part (11) of the magnetic circuit (10) passes through the central opening of the field coil (20) several times to form at least one loop.

2. Electromagnetic actuator according to Claim 1, **characterized in that** the fixed part (11) of the magnetic circuit (10) passes through the central opening of the field coil (20) twice to form a loop.

3. Electromagnetic actuator according to Claim 2, **characterized in that** the fixed part (11) of the magnetic circuit (10) comprises a base (12) juxtaposed with two non-contiguous arms (13, 14) which pass through the central opening of the field coil (20).

4. Electromagnetic actuator according to Claim 3, **characterized in that** the two arms (13, 14) are of identical shape.

5. Electromagnetic actuator according to Claim 3, **characterized in that** the magnetic field flowing in the magnetic circuit (10) follows a path passing through the movable strip (19), a first of the two arms (13), the base (12), and the second arm (14), before returning to the movable strip (19), the flow of the magnetic field following the same direction in both of the arms (13, 14).

6. Electromagnetic actuator according to any one of the preceding claims, **characterized in that** it comprises a control circuit composed of a number of X field coils (20, 20') mounted in series and each provided with a central opening, and a magnetic circuit (10') composed of a movable strip (19') and the number of X fixed parts interconnected magnetically, each fixed part of the magnetic circuit passing through the central opening of a corresponding field coil (20, 20') several times to form at least one loop.

7. Electromagnetic actuator according to Claim 6, **characterized in that** the control circuit is composed of two field coils (20, 20') mounted in series, and the magnetic circuit (10') is composed of a movable strip (19') and two fixed parts interconnected magnetically.

8. Electromagnetic actuator according to Claim 6, **characterized in that** each fixed part of the magnetic circuit (10') comprises a base (12, 12') juxtaposed with a first arm (13, 13') and with a second arm (14, 14'), each of which passes through the central opening of the corresponding field coil (20, 20').

9. Electromagnetic actuator according to Claim 8, **characterized in that** the magnetic circuit (10') has a connecting piece (18') between an arm (14) of a first fixed part of the magnetic circuit and an arm (13') of an adjacent second fixed part of the magnetic circuit.

10. Electrical switching device, **characterized in that** it has an electromagnetic actuator according to one of the preceding claims.

## Patentansprüche

1. Elektromagnetischer Aktuator für ein elektrisches Schaltgerät, der einen Steuerkreis, der aus einer Erregerspule (20) mit einer zentralen Öffnung besteht, und einen Magnetkreis (10) enthält, der aus einem feststehenden Teil (11) und aus einer beweglichen Platte (19) besteht, die sich verschieben kann, wenn ein elektrischer Strom in der Erregerspule (20) fließt, **dadurch gekennzeichnet, dass** der feststehende Teil (11) des Magnetkreises (10) die zentrale Öffnung der Erregerspule (20) mehrmals durchquert, indem er mindestens eine Schleife bildet.

2. Elektromagnetischer Aktuator nach Anspruch 1, **dadurch gekennzeichnet, dass** der feststehende Teil (11) des Magnetkreises (10) die zentrale Öffnung der Erregerspule (20) zweimal durchquert, indem er eine Schleife bildet.

3. Elektromagnetischer Aktuator nach Anspruch 2, **dadurch gekennzeichnet, dass** der feststehende Teil (11) des Magnetkreises (10) eine Grundplatte (12) enthält, die neben zwei nicht aneinander stoßenden Armen (13, 14) liegt, die die zentrale Öffnung der Erregerspule (20) durchqueren.

4. Elektromagnetischer Aktuator nach Anspruch 3, **dadurch gekennzeichnet, dass** die zwei Arme (13, 14) die gleiche Form haben.

5. Elektromagnetischer Aktuator nach Anspruch 3, **dadurch gekennzeichnet, dass** das im Magnetkreis (10) zirkulierende Magnetfeld einen Weg durchläuft, der durch die bewegliche Platte (19), einen ersten der zwei Arme (13), die Grundplatte (12), den zweiten Arm (14) verläuft, ehe er zur beweglichen Platte (19) zurückkommt, wobei der Durchgang des Magnetfelds in beiden Armen (13, 14) in der gleichen Richtung erfolgt.

6. Elektromagnetischer Aktuator nach einem der vorhergehenden Ansprüche, **dadurch gekennzeichnet, dass** er einen Steuerkreis, der aus einer Anzahl von X Erregerspulen (20, 20') besteht, die in Reihe geschaltet und jede mit einer zentralen Öffnung versehen sind, und einen Magnetkreis (10') enthält, der aus einer beweglichen Platte (19') und aus der Anzahl von X feststehenden Teilen besteht, die magnetisch miteinander verbunden sind, wobei jeder feststehende Teil des Magnetkreises die zentrale Öffnung einer entsprechenden Erregerspule (20, 20') mehrmals durchquert, indem er mindestens eine Schleife bildet.

7. Elektromagnetischer Aktuator nach Anspruch 6, **dadurch gekennzeichnet, dass** der Steuerkreis aus zwei in Reihe geschalteten Erregerspulen (20, 20') besteht, und der Magnetkreis (10') aus einer beweglichen Platte (19') und aus zwei feststehenden Teilen besteht, die magnetisch miteinander verbunden sind.

8. Elektromagnetischer Aktuator nach Anspruch 6, **dadurch gekennzeichnet, dass** jeder feststehende Teil des Magnetkreises (10') eine Grundplatte (12, 12') enthält, die neben einem ersten Arm (13, 13') und einem zweiten Arm (14, 14') angeordnet ist, die je die zentrale Öffnung der entsprechenden Erregerspule (20, 20') durchqueren.

9. Elektromagnetischer Aktuator nach Anspruch 8, **dadurch gekennzeichnet, dass** der Magnetkreis (10') ein Verbindungsbauteil (18') zwischen einem Arm (14) eines ersten feststehenden Teils des Magnetkreises und einem Arm (13') eines zweiten benachbarten feststehenden Teils des Magnetkreises aufweist.

10. Elektrisches Schaltgerät, **dadurch gekennzeichnet, dass** es einen elektromagnetischen Aktuator nach einem der vorhergehenden Ansprüche aufweist.
